# FASCICULE DE BREVET EUROPEEN

(11) **EP 0 547 937 B1**
(45) Date de publication et mention de la délivrance du brevet: **12.04.1995**
(21) Numéro de dépôt: 92403266.7
(22) Date de dépôt: 03.12.1992
(51) Int. Cl.: B63G 7/02

(54) **nrocédé de destruction d'un objet sous-marin, et notamment d'une mine immergée**
Verfahren zur Zerstörung eines Unterwassergegenstandes, insbesondere einer Seemine
Method for the destruction of an underwater object, especially of a submerged mine

(30) Priorité: 17.12.1991 FR 9115638
(43) Date de publication de la demande: 23.06.1993
(73) Titulaire: SOCIETE ECA, 92600 Asnières (FR)
(72) Inventeur: Lauvray, Georges Paul Raymond Louis, F-78000 Versailles (FR); Kermorgant, Hervé André, F-83130 La Garde (FR); Thouvenin, Alain Jean, F-83190 Ollioules (FR)
(74) Mandataire: Barnay, André François

(56) Documents cités:
- DE-A- 3 626 434
- FR-A- 1 314 375
- GB-A- 1 372 174
- GB-A- 2 234 203
- US-A- 3 880 103
- MARINE ENGINEERS REVIEW vol. 604, Octobre 1973, pages 33 - 34 'Vosper-Thornycroft introduce 47-m g.r.p. minehunter'

## Description

La présente invention concerne un procédé de destruction d'un objet sous-marin.

L'invention concerne plus particulièrement un procédé de destruction d'une mine de fond ou d'une mine à orin.

Les procédés connus de destruction d'une mine sous-marine de fond comportent une étape de détection et/ou d'identification de la mine et une étape de destruction de la mine au moyen d'une charge explosive importante, par exemple de l'ordre de 50 à 100 kg, déposée à une distance de quelques mètres de la mine à détruire au moyen d'un vaisseau sous-marin généralement télécommandé.

Après avoir procédé à la récupération du vaisseau sous-marin à bord d'un vaisseau de surface chasseur de mines, on procède à la destruction de la mine en provoquant l'explosion de la charge dont l'onde de choc provoque l'explosion de la mine par influence.

Les mines à orin sont détruites selon un procédé similaire de détection et/ou d'identification qui est suivi d'une étape de destruction consistant à accrocher sur l'orin une cisaille pyrotechnique qui est mise en place au moyen d'un vaisseau sous-marin télécommandé ou filoguidé.

Ici encore, après avoir récupéré le vaisseau sous-marin, on provoque l'actionnement pyrotechnique de la cisaille par commande à distance depuis le vaisseau de surface.

Dans les deux cas qui viennent d'être mentionnés, la pose sur le fond de la charge explosive ou de la cisaille pyrotechnique sur l'orin nécessite de pouvoir approcher la mine suffisamment près, c'est-à-dire à une distance de quelques mètres afin de pouvoir placer la charge explosive à proximité de la mine ou de mettre en place la cisaille sur l'orin.

Un procédé selon ce principe est par exemple décrit dans le document MARINE ENGINNERS REVIEW (volume 604, octobre 1973, pages 33 - 34).

Ces techniques de destruction ne pourront plus être utilisées pour la destruction de mines d'une conception nouvelle qui comportent des moyens de détection acoustique ou magnétique particulièrement performants qui permettent de détecter les signatures acoustiques ou magnétiques, très faibles, de tout vaisseau sous-marin qui s'approche de la mine, entraînant l'explosion de la mine, mais également la destruction du vaisseau sous-marin servant à la détection et/ou à l'identification des mines.

Les techniques de destruction connues ne pourront pas non plus être utilisées pour la chasse aux mines de fond qui n'explosent pas par influence.

Il a déjà été proposé dans le document DE-A-3.626.434 un procédé du type mentionné précédemment qui comporte la mise en oeuvre de moyens de détection et/ou d'identification de l'objet à une distance supérieure à une distance minimale déterminée, dite de sécurité, une étape de destruction de l'objet, à l'aide d'une charge pyrotechnique dont l'explosion provoque par exemple l'explosion ou la fragmentation de la mine, ou l'actionnement d'une cisaille pyrotechnique mise en place sur l'orin d'une mine à orin, l'étape de destruction consistant à mettre en oeuvre une charge qui accoste l'objet, puis à provoquer l'explosion de la charge.

Ce document propose, pour la mise en oeuvre de la charge, d'utiliser un vaisseau intermédiaire de pleine eau qui comporte des moyens de détection et d'identification et qui larguent des charges sur la mine.

Le procédé décrit dans ce document est particulièrement délicat à mettre en oeuvre dans la mesure où il nécessite d'une part de positionner le vaisseau au-dessus de la mine puis à procéder à un largage de précision d'au moins une charge sur la mine à atteindre.

De plus, ce procédé a pour inconvénient d'entraîner un risque de destruction du vaisseau de pleine eau lors de l'explosion de la charge pyrotechnique et de la mine qui s'en suit.

Afin de remédier à ces inconvénients, l'invention propose un procédé de destruction du type mentionné précédemment, caractérisé en ce que la charge est mise en oeuvre à partir d'un équipement intermédiaire sous-marin préalablement mis en place sur le fond par un vaisseau sous-marin.

Une charge au sens de la présente invention peut être soit une charge explosive, soit une cisaille pyrotechnique.

Selon d'autres caractéristiques de l'invention :
- la charge est mise en oeuvre par catapultage à partir de l'équipement intermédiaire posé sur le fond ;
- la charge est automotrice et est mise en oeuvre par autopropulsion à partir de l'élément intermédiaire posé sur le fond ;
- l'équipement intermédiaire est un engin automoteur qui peut se déplacer sur le fond en portant la charge ;
- l'équipement intermédiaire comporte des moyens de propulsion de la charge ;
- l'équipement intermédiaire est équipé d'un bras manipulateur de la charge ;
- le vaisseau sous-marin comporte des moyens de détection et/ou d'identification de l'objet ;
- l'équipement intermédiaire peut être récupéré préalablement à la commande de l'explosion de la charge pyrotechnique ; et
- la charge est une charge explosive creuse.

D'autres caractéristiques et avantages de l'invention apparaîtront à la lecture de la description détaillée qui va suivre pour la compréhension de laquelle on se reportera aux dessins annexés dans lesquels :
- La figure 1 est une vue schématique illustrant l'étape de détection et/ou d'identification des mines;
- les figures 2 à 7 sont des vues schématiques illustrant différents exemples de réalisation de l'étape de destruction des mines préalablement détectées et/ou identifiées, conformément aux enseignements de l'invention.

On a représenté sur la figure 1 une mine de fond MF ainsi qu'une mine à orin MO.

Il s'agit des deux types de mines sous-marines que l'on peut être amené à détruire au cours d'une campagne de chasse anti-mines immergées.

Selon une technique connue schématisée à la figure1, la détection et/ou l'identification des mines peut être réalisée à l'aide d'un véhicule d'identification sous-marin télécommandé VI qui est relié à un vaisseau de surface chasseur de mines CM.

Le véhicule d'identification VI détecte et identifie les mines MF ou MO à l'aide de moyens connus d'identification acoustiques ou visuels tels que par exemple un sonar ou une caméra.

Les informations de détection et d'identification sont transmises au chasseur de mines CM par un câble 10 lorsque le véhicule d'identification VI est téléguidé par fil, ou par des moyens de transmission électroacoustiques schématisés par un flux d'ondes à la figure 1.

Conformément à l'invention, l'étape de détection et d'identification à l'aide du véhicule d'identification VI est effectuée de manière que ce dernier reste à une distance de sécurité DS de la mine qu'il est en train d'identifier, et ceci de manière à éviter de provoquer l'explosion de la mine au cours de la phase d'identification, explosion qui aurait pour conséquence de provoquer la destruction du véhicule VI.

On décrira maintenant différents modes de mise en oeuvre du procédé selon l'invention pour la destruction de la mine MF.

Dans l'exemple illustré à la figure 2, la mise en oeuvre d'une charge CAM est effectuée indirectement à partir du véhicule d'identification sous-marin VI au moyen d'un équipement intermédiaire EF largué sur le fond, par exemple par le véhicule VI ou par le chasseur de mines CM.

Dans le premier exemple de mise en oeuvre d'un équipement intermédiaire EF largué sur le fond illustré à la figure 2, ce dernier est un engin automoteur à chenilles qui peut se déplacer sur le fond en portant la charge CAM.

L'équipement intermédiaire EF est bien entendu un équipement possédant des signatures acoustique et magnétique faibles qui lui permettront d'être largué à proximité de la mine MF avec la charge CAM sans provoquer l'explosion précoce de la mine.

Dans la variante de réalisation illustrée à la figure 3, l'équipement intermédiaire EF largué sur le fond est équipé d'un bras manipulateur 14 qui amène la charge au contact de la mine MF.

Dans l'exemple illustré à la figure 4, l'équipement intermédiaire EF comporte une catapulte qui permet la mise en oeuvre par catapultage d'une charge CAM, tandis que, dans le mode de réalisation illustré à la figure 5, la charge CAM est une charge automotrice autopropulsée lancée depuis l'équipement intermédiaire EF.

Dans les exemples qui viennent d'être décrits en référence aux figures 3 à 5, l'équipement intermédiaire EF peut être récupéré préalablement à la commande de l'explosion de la charge pyrotechnique.

Dans les cas où l'équipement intermédiaire n'est pas récupéré, on notera que celui-ci est un organe dit consommable dont le coût est relativement réduit dans la mesure où il ne comporte pas de moyens coûteux de détection et/ou d'identification de la mine.

On décrira maintenant différents exemples de la phase de ralliement de la mine MF par la charge CAM, notamment lorsque cette dernière est lancée ou catapultée.

La charge peut être filoguidée au moyen d'un câble de liaison électrique ou à transmission optique, elle peut être guidée acoustiquement ou ne pas être guidée.

Le chasseur de mines CM, ou le véhicule d'identification VI, qui est situé à une distance nettement supérieure à la distance de sécurité DS, à partir des informations relatives à la position de la mine et à celle de la charge détermine les ordres à transmettre à cette dernière pour l'amener à proximité de la mine.

On a illustré aux figures 6 et 7 l'étape finale de destruction, c'est-à-dire l'étape consistant à commander l'explosion de la charge pyrotechnique, qu'il s'agisse d'une charge explosive, par exemple une charge creuse comme cela est illustré à la figure 6, ou qu'il s'agisse d'une charge de commande de l'actionnement d'une cisaille pyrotechnique 18 pour sectionner l'orin 20 d'une mine à orin MO comme cela est illustré à la figure 7.

Dans le cas de la figure 6, lorsqu'elle percute la mine, la charge CAM explose ce qui provoque la destruction de la mine par explosion ou fragmentation.

Au cas où la mine MF n'est pas détruite, il est souhaitable que la charge CAM puisse être détruite, soit au bout d'un certain temps grâce à des moyens de temporisation intégrés à la charge, soit par commande de son explosion à partir du chasseur de mines CM.

L'accostage et l'accrochage d'une cisaille à orin 18 sur un orin 20 est effectué selon les mêmes processus que ceux qui ont été décrits précédemment pour la mise au contact d'une charge explosive CAM avec une mine de fond MF.

La charge CAM peut comporter un capteur optique ou acoustique qui lui permet de se guider automatiquement pour venir accoster la mine de fond MF éventuellement préalablement marquée.

Les informations provenant du capteur porté par la charge CAM peuvent également être transmises au chasseur de mines CM et les ordres de guidage sont élaborés, automatiquement ou manuellement, à bord du chasseur de mines CM, puis sont transmis à la charge CAM.

Selon une variante, il est également possible de prévoir que le véhicule d'identification VI qui s'est reculé à une distance supérieure à la distance de sécurité DS, détecte la position de la mine et de la charge optiquement ou acoustiquement. Les images des objets sont transmises au chasseur de mines CM qui élabore manuellement ou automatiquement les ordres de guidage qui sont transmis à la charge soit par fil (non représenté) soit acoustiquement.

## Revendications

1. Procédé de destruction d'un objet sous-marin, tel que par exemple une mine de fond (MF) ou une mine à orin (MO), qui comporte une étape de détection et/ou d'identification de l'objet comportant la mise en oeuvre de moyens (VI) de détection et/ou d'identification de l'objet à une distance supérieure à une distance minimale déterminée dite de sécurité (DS), et une étape de destruction de l'objet, à l'aide d'une charge pyrotechnique (CAM) dont l'explosion provoque par exemple l'explosion ou la fragmentation de la mine ou l'actionnement d'une cisaille pyrotechnique (18) mise en place sur l'orin (20) d'une mine à orin (MO), l'étape de destruction consistant à mettre en oeuvre une charge qui accoste l'objet, puis à provoquer l'explosion de la charge, caractérisé en ce que la charge (CAM) est mise en oeuvre à partir d'un équipement intermédiaire sous-marin (EF) préalablement mis en place sur le fond par un véhicule sous-marin (VI).

2. Procédé selon la revendication 1, caractérisé en ce que la charge (CAM) est mise en oeuvre par catapultage à partir de l'équipement intermédiaire (EF) posé sur le fond.

3. Procédé selon la revendication 1, caractérisé en ce que la charge (CAM) est automotrice et est mise en oeuvre par autopropulsion à partir de l'équipement intermédiaire (EF) posé sur le fond.

4. Procédé selon la revendication 1, caractérisé en ce que l'équipement intermédiaire (EF) posé sur le fond est un engin automoteur qui peut se déplacer sur le fond en portant la charge (CAM).

5. Procédé selon la revendication 1, caractérisé en ce que l'équipement intermédiaire (EF) posé sur le fond comporte des moyens de propulsion de la charge (CAM).

6. Procédé selon la revendication 5, caractérisé en ce que l'équipement intermédiaire (EF) est équipé d'un bras manipulateur (14) de la charge.

7. Procédé selon l'une quelconque des revendications précédentes, caractérisé en ce que le véhicule sous-marin (VI) comporte des moyens de détection et/ou d'identification de l'objet.

8. Procédé selon l'une quelconque des revendications précédentes, caractérisé en ce que l'équipement intermédiaire (EF) peut être récupéré préalablement à la commande de l'explosion de la charge pyrotechnique.

9. Procédé selon l'une quelconque des revendications précédentes, caractérisé en ce que la charge (CAM) est une charge explosive creuse.

## Claims

1. Method of destroying an underwater object, such as for example a ground mine (MF) or a moored mine (MO), comprising a step of detecting and/or identifying the object comprising bringing into operation means (VI) for detection and/or identification of the object at a distance greater than a pre-determined minimum so-called security distance (DS), and a step of destroying the object with the help of a pyrotechnic charge (CAM) the explosion of which provokes, for example, the explosion or the fragmentation of the mine or the triggering of a pyrotechnic cutter (18) positioned at the buoy rope (20) of a moored mine (MO), the destroying step comprising bringing into operation a charge which is brought up to the object and then causing the explosion of the charge, characterised in that the charge (CAM) is brought into operation from intermediate underwater equipment (EF) previously positioned on the bottom by an underwater vehicle (VI).

2. Method according to claim 1, characterised in that the charge (CAM) is brought into operation by being launched from the intermediate equipment (EF) positioned on the bottom.

3. Method according to claim 1, characterised in that the charge (CAM) is self-propelling and is brought into operation by propelling itself from the intermediate equipment (EF) positioned on the bottom.

4. Method according to claim 1, characterised in that the intermediate equipment (EF) positioned on the bottom is a self-propelling device which can move itself along the bottom whilst carrying the charge (CAM).

5. Method according to claim 1, characterised in that the intermediate equipment (EF) positioned on the bottom comprises propulsion means adapted to propel the charge (CAM).

6. Method according to claim 5, characterised in that the intermediate equipment (EF) is provided with a manipulating arm (14) adapted to manipulate the charge.

7. Method according to any one of the preceding claims, characterised in that the underwater vehicle (VI) comprises means for detecting and/or identifying the object.

8. Method according to any one of the preceding claims, characterised in that the intermediate equipment (EF) can be recovered prior to the command for exploding the pyrotechnic charge.

9. Method according to any preceding claim, characterised in that the charge (CAM) is a hollow shaped blasting charge.

## Patentansprüche

1. Verfahren zur Zerstörung eines Unterwassergegenstandes, wie z. B. einer Grundmine (MF) oder einer Auftreibmine (MO), mit einem Verfahrensabschnitt zur Ortung und/oder Identifizierung des Gegenstandes wobei in diesem Verfahrensabschnitt Mittel (VI) in Betrieb gesetzt werden zur Ortung und/oder Identifizierung des Gegenstandes aus einer Entfernung, die größer als ein bestimmter minimaler Sicherheitsabstand (DS) ist, sowie mit einem Verfahrensabschnitt zur Zerstörung des Gegenstandes mit Hilfe einer pyrotechnischen Ladung (CAM), deren Explosion z.B. die Explosion oder die Zersplitterung der Mine verursacht oder eine pyrotechnische Schere (18) betätigt, die an dem Bojentau (20) einer Auftreibmine (MO) angreift, wobei in dem Verfahrensabschnitt zur Zerstörung eine Ladung einsatzbereit gemacht wird, die am Gegenstand anlandet und anschließend die Explosion der Ladung verursacht, dadurch gekennzeichnet, daß die Ladung (CAM) von einer Unterwasser-Vermittelungsvorrichtung (EF) zum Einsatz gebracht wird, welche vorzugsweise durch ein Unterwasser-Fahrzeug (VI) auf dem Meeresboden abgesetzt wurde.

2. Verfahren nach Anspruch 1, dadurch gekennzeichnet, daß die Ladung (CAM) durch Katapultieren von der auf dem Meeresboden abgesetzten Vermittelungsvorrichtung (EF) zum Einsatz gebracht wird.

3. Verfahren nach Anspruch 1, dadurch gekennzeichnet, daß die Ladung (CAM) selbstfahrend ist und durch Eigenantrieb von der auf dem Meeresboden abgesetzten Vermittelungsvorrichtung zum Einsatz gebracht wird.

4. Verfahren nach Anspruch 1, dadurch gekennzeichnet, daß die auf dem Meeresboden abgesetzte Vermittlungsvorrichtung ein selbstfahrendes Fahrzeug ist, das sich auf dem Meeresboden fortbewegen kann und dabei die Ladung trägt.

5. Verfahren nach Anspruch 1, dadurch gekennzeichnet, daß die auf dem Meeresboden abgesetzte Vermittelungsvorrichtung Antriebsmittel für die Ladung (CAM) aufweist.

6. Verfahren nach Anspruch 5, dadurch gekennzeichnet, daß die Vermittlungsvorrichtung (EF) mit einem Manipulatorarm (14) für die Ladung ausgerüstet ist.

7. Verfahren nach einem der Ansprüche 1 bis 6, dadurch gekennzeichnet, daß das Unterwassergefährt (VI) Mittel zur Ortung und/oder Identifizierung des Gegenstandes aufweist.

8. Verfahren nach einem der Ansprüche 1 bis 7, dadurch gekennzeichnet, daß die Vermittlungsvorrichtung (EF) vor dem Zündbefehl der pyrotechnischen Ladung zurückgezogen werden kann.

9. Verfahren nach einem der Ansprüche 1 bis 8, dadurch gekennzeichnet, daß die Ladung (CAM) eine explosive Hohlladung ist.
